# EUROPÄISCHE PATENTSCHRIFT

(11) **EP 0 311 608 B1**
(45) Veröffentlichungstag und Bekanntmachung des Hinweises auf die Patenterteilung: **16.10.1991**
(21) Anmeldenummer: 87903248.0
(22) Anmeldetag: 23.05.1987
(51) Int. Cl.: H01T 13/52

(54) **ZÜNDKERZE MIT GLEITFUNKENSTRECKE**
SPARK PLUG WITH SURFACE DISCHARGE SECTION
BOUGIE D'ALLUMAGE A SECTION D'ETINCELLE GLISSANTE

(30) Priorität: 12.06.1986 DE 3619854
(43) Veröffentlichungstag der Anmeldung: 19.04.1989
(73) Patentinhaber: ROBERT BOSCH GMBH, 70442 Stuttgart (DE)
(72) Erfinder: FRIESE, Karl-Hermann, D-7250 Leonberg (DE); GRÜNWALD, Werner, D-7016 Gerlingen (DE); SCHMID, Kurt, D-7257 Ditzingen-Schöckingen (DE)
(86) Internationale Anmeldenummer: DE8700235
(87) Internationale Veröffentlichungsnummer: WO8707778

(56) Entgegenhaltungen:
- DE-A- 2 050 330
- FR-A- 886 454
- GB-A- 645 403
- GB-A- 719 628
- GB-A- 2 060 773

## Beschreibung

Die Erfindung geht aus von einer Zündkerze mit Gleitfunkenstrecke nach der Gattung des Hauptanspruchs. Aus der DE-A 35 33 123 ist beispielsweise eine Zündkerze mit Gleitfunkenstrecke bekannt, bei der der Isolatorkörper quergeteilt ist und ein anschlußseitiges Oberteil aus einem Werkstoff mit relativ niedriger Dielektrizitätskonstante und ein brennraumseitiges Unterteil aus einem Werkstoff mit einer sehr viel höheren Dielektrizitätskonstanten aufweist. Derartige Zündkerzen sind zwar in der Funktion einwandfrei, sind aber in der Herstellung verhältnismäßig kompliziert durch den geteilten Isolierkörper.

### Vorteile der Erfindung

Die erfindungsgemäße Zündkerze mit den kennzeichnenden Merkmalen des Hauptanspruchs hat demgegenüber den Vorteil, daß sie durch Dickschichttechnik einfach herzustellen ist und die Gleitfunkenschichten hochwirksam und langzeitstabil sind.

Durch die in den Unteransprüchen aufgeführten Maßnahmen sind vorteilhafte Weiterbildungen und Verbesserungen der im Hauptanspruch angegebenen Zündkerze möglich. Besonders vorteilhaft ist es, wenn die elektrisch nicht leitende Keramik aus Al₂0₃ und die elektrisch leitende Schicht auf der Keramik aus Platin oder einem Platin-Al₂0₃-Gemisch mit 60 bis 85 Gew.-% Platin besteht, während die Schicht der Gleitfunkenstrecke aus einem Platin-A]₂0₃-Gemisch mit 10 bis 40 Gew.-% Platin hergestellt wird.

### Zeichnung

Ein Ausführungsbeispiel der Erfindug ist in der Zeichnung dargestellt und in der nachfolgenden Beschreibung näher erläutert. Die Figurzeigt ein Ausführungsbeispiel in einer schematischen, geschnittenen Darstellung.

### Beschreibung des Ausführungsbeispiels

Die Zündkerze nach der Figur besteht aus einem Zündkerzenkörper 1 aus Aluminiumoxid, mit einer Bohrung 2 im brennraumseitigen Teil, in welcher sich ein T-förmiges Bautei 3 befindet, das beispielsweise aus Aluminiumoxid besteht und verschiedene Oberflächenbeschichtungen trägt. Mit 4 ist die Gegenelektrode angedeutet Das Bauteil 3 trägt innerhalb des Zündkerzenkörpers 1 und innerhalb der Bohrung 2 sowie auch noch ein wenig darüber hinausragend eine Beschichtung 5, die elektrisch leitfähig ist und entweder aus Platin oder aus einem Platin/Al₂O₃-Gemish mit 60 bis 85 Gew.-% Platin besteht und eine Dicke von 5 bis 15 µm aufweist. Diese Beschichtung bildet eine Mittelelectrode. Aus dem gleichen Material besteht die Beschichtung 6 aus anderen Ende des Banteils 3, die die Gegenelektrode 4 bildet. Die Gegenelektrode steht in elektrischen Kontakt mit dem gegenelektroden auschluß 4. Die Kontaktierung der elektrisch leitfähigen Beschichtung 5 innerhalb des Zündkerzenkörpers 1 erfolgt durch ein elektrisch leitfähiges Glas 7 in Form eines Glasschmelzflusses, wie er beispielsweise aus der US-PS 3 909 459 bekannt ist

Die Gleitfunkenschicht 8 zwischen den Beschichtungen 5 und 6 besteht aus einem Platin/A]₂0₃-Gemisch mit 10 bis 40 Gew.-% Platin, das nach dem Sintern die Eigenschaft hat, keine Eigenleitfähigkeit aufzuweisen, da sich einzelne Leitfähigkeitsinseln bilden, die zwar keinen elektrischen kontakt miteinander haben, jedoch hohe Verschiebungsströme ermöglichen, was einer hohen Dielektrizitäts-konstanten entspricht. Diese Beschichtung 8 wird ebenfalls in einer Dicke von 5 bis 15 µm aufgebracht.

Zur Herstellung dieser Zündkerze wird zunächst das T-förmige Bauteil 3 aus Aluminiumoxid hergestellt und bei 1100 bis 1150 °C verglüht, aber noch nicht gesintert Auf dieses Bauteil 3 werden dann durch Tauchen oder Aufdrucken die elektrisch leitfähigen Beschichtungen 5 und 6 und daran anschließend durch Aufdrucken oder Aufpinseln die Gleitfunkenschicht 8 aufgebracht. Danach wird das Bauteil 3 mit den Beschichtungen 5, 6 und 8 in die im Durchmesser gerade passende Bohrung 2 des Zündkerzenkörpers 1, der ebenfalls nur verglüht ist, von innen eingebracht. Das Ganze wird dann bei Temperaturen zwischen 1500 und 1600 °C in der üblichen Weise gesintert, wobei zwischen Bauteil 3 und Zündkerzenkörper 1 ein fester Sitz entsteht und die Gleitfunkenschicht 8 die obenbeschriebenen Eigenschaften erhält. In den Hohlraum des Züdkerzenkörpers 1 wird dann das elektrisch leitfähige Glas 7 in Form eines Glasschmelzfusses eingefüllt und der in der Figur nicht dargestellte Anschluß der Mittelelektrode eingebracht, worauf das Ganze bei einer für die jeweilige Glassorte geeigneten Einschmelztemperatur, die im Bereich zwischen 800 und 900 °C liegen kann, eingeschmolzen wird. Nach dem Abkühlen wird das Ganze in das nicht dargestellte Zündkerzengehäuse mit den daran angeformten degenelektroden auschuß 4 derart gasdicht eingebördelt, daß die gegenelktrode 6 und der gegenelektroden anschluß 4 sich berühren.

Praktische Versuche haben ergeben, daß derartige Zündkerzen sehr gute Standzeiten haben und die Gleitfunkenschichten hochwirksam und langzeitstabil sind.

## Patentansprüche

1. Zündkerze mit Gleitfunkenstrecke, für Brennkraftmaschinen, mit einem Isolierkörper (1), der in seinem brennraumseitigen Endabschnitt eine Mittelektrode (5) aufweist, die mit einer im Innem des Isolierkörpers (1) vorhandenen elektrisch leitfähigen Masse (7) in Verbindung steht, und mit einer Gegenelektrode (6) sowie einer Gleitfunkenstrecke (8) zwischen der Mittelelektrode und der Gegenelektrode, dadurch gekennzeichnet, daß die Mittelelektrode (5) und die Gegenelektrode (6) aus elektrisch leitfähigen Schichden bestehen, die auf den beiden Enden eines elektrisch nicht leitenden, einstückigen Keramik banteils (3) aufegebracht sind wobei die Mittelektrode (5) ins innere des Isolierkörpers (1) hineinragt und die gegenelektrode (6) mit einem gegenelektriden anschluß (4) verbunden ist, und daß das keramikbanteil im Bereich der Gleitfunkenstrecke eine nach dem Sintern keine Eigenleitfähigkeit aufweisende Schicht (8), die hohe Verschiebungsströme ermöglicht, trägt.

2. Zündercke nach Anspruch 1, dadurch gekennzeichnet, daß das elektrisch nicht leitende Keramik banteil (3) aus AI₂0₃, die elektrisch leitenden Schichten (5,6) auf der Keramik aus Platin oder einem Pla- tin/Al₂O₃-Gemisch mit mindestens 60 Gew.-% Pt und die Schicht der Gleitfunkenstrecke aus einem Pla- tin/Al₂O₃-Gemisch mit maximal 40 Gew.-% Pt bestehen.

3. Zündkerze nach Anspruch 2, dadurch gekennzeichnet, daß die elektrisch leitenden Schichten (5,6) aud dem Keramik banteil (3) aus Platin oder einem Platin/A]₂0₃-Gemisch mit 60 bis 85 Gew.-% Pt und die Schicht (8) der Gleitfunkenstrecke aus einem Pla- tin/Al₂O₃-Gemisch mit 10 bis 40 Gew.-% Pt bestehen.

## Claims

1. Spark plug with a surface discharge section, for internal combustion engines, with an insulating body (1) which, in its end portion on the combustion-chamber side, has a central electrode (5), which is connected to an electrically conductive mass (7) present inside the insulating body (1), and with a counter-electrode (6) and a surface discharge section (8) between the central electrode and the counter-electrode, characterised in that the central electrode (5) and the counter-electrode (6) consist of electrically conductive layers which are applied to the two ends of an electrically non-conductive, one-piece ceramic component (3), the central electrode (5) protruding into the interior of the insulating body (1) and the counter-electrode (6) being connected to a counter-electrode connection (4), and in that, in the region of the surface discharge section (8), the ceramic component bears a layer which, after sintering, has no intrinsic conductivity and which allows high displacement currents.

2. Spark plug according to Claim 1, characterised in that the electrically non-conductive ceramic component (3) consists of AI₂0₃, the electrically conductive layers (5, 6) on the ceramic consist of platinum or a platinum/Al₂O₃ mixture containing at least 60% by weight of Pt and the layer of the surface discharge section consists of a platinum/Al₂O₃ mixture containing a maximum of 40% by weight of Pt.

3. Spark plug according to Claim 2, characterised in that the electrically conductive layers (5, 6) on the ceramic component (3) consist of platinum or a plati- numIA1₂0₃ mixture containing 60 to 85% by weight of Pt and the layer (8) of the surface discharge section consists of a platinum/AI₂0₃ mixture containing 10 to 40% by weight of Pt.

## Revendications

1. Bougie d'allumage à section d'étincelle glissante pour moteurs à combustion interne, avec un corps isolant (1), qui présente dans sa partie terminale du côté chambre de combustion une électrode médiane (5), qui est en relation avec une masse (7) électriquement conductrice présente à l'intérieur du corps isolant (1) et comprenant une contre-électrode (6) ainsi qu'une section d'étincelle glissante (8) entre l'électrode médiane et la contre-électrode, caractérisée en ce que l'électrode médiane (5) et la contre-électrode (6) sont constituées de couches électriquement conductrices, qui sont déposée sur les deux extrémités d'une pièce (3) constitutive en céramique, d'une pièce électriquement non conductrice, l'électrode médiane (5) pénétrant à l'intérieur du corps isolant (1) et la contre-électrode (6) étant reliée à une connexion de contre-électrode (4) et que la pièce constitutive en céramique porte dans la zone de la section d'étincelle glissante une couche (8) ne présentant pas de conductibilité électrique propre après le frittage, qui permet des courants élevés de déplacement.

2. Bougie d'allumage selon la revendication 1, caractérisée en ce que la pièce (3) constitutive en céramique non conductrice électriquement en Al₂O₃, les couches électriquement conductrices (5, 6) sur la céramique sont en platine ou en mélange pla- tinelA1₂0₃ comprenant au moins 60% en poids de Pt et la couche de la section d'étincelle glissante comprend un mélange platine/Al₂O₃ constituée au maximum de 40% en poids de Pt.

3. Bougie d'allumage selon la revendication 2, caractérisée en ce que les couches électriquement conductrices (5, 6) sur la pièce (3) constitutive en céramique sont en platine ou mélange platine/Al₂O₃ avec 60 à 85% en poids de platine et la couche (8) de la section d'étincelle glissante comprend un mélange de platine/A]₂0₃ avec de 10 à 40% en poids de Pt.
